# EUROPÄISCHE PATENTSCHRIFT

(11) **EP 3 153 148 B1**
(45) Veröffentlichungstag und Bekanntmachung des Hinweises auf die Patenterteilung: **13.11.2019**
(21) Anmeldenummer: 15189137.1
(22) Anmeldetag: 09.10.2015
(51) Int. Cl.: A61H 19/00, A61H 23/02

(54) **VORRICHTUNG ZUR SEXUELLEN STIMULATION**
DEVICE FOR SEXUAL STIMULATION
APPAREIL POUR LA STIMULATION SEXUELLE

(43) Veröffentlichungstag der Anmeldung: 12.04.2017
(62) Teilanmeldung aus: 19201093.2
(73) Patentinhaber: Kotlov, Stanislav, 66578 Schiffweiler (DE)
(72) Erfinder: Kotlov, Stanislav, 66578 Schiffweiler (DE)
(74) Vertreter: Patentanwälte Bernhardt / Wolff Partnerschaft mbB

(56) Entgegenhaltungen:
- EP-A1- 2 856 998
- WO-A1-2005/041845
- WO-A1-2005/084605
- AT-B- 407 481
- CN-Y- 201 316 392
- DE-A1-102008 055 869
- DE-A1-102009 038 448
- DE-A1-102010 018 393
- FR-A1- 2 942 713

## Beschreibung

Die Erfindung betrifft eine Vorrichtung zur sexuellen Stimulation des menschlichen Körpers, die einen phallusartig geformten Stimulationskörper umfasst, der abschnittsweise in seiner Dicke veränderbar ist und zur abschnittsweisen Veränderung der Dicke ein Stimulationselement aufweist, wobei das Stimulationselement mindestens ein magnetisches Haltemittel aufweist.

Eine solche Vorrichtung geht aus der WO 2005/041845 A1 hervor, die einen Stimulator beschreibt, der eine phallische Form aufweist. Im Stimulator ist ein Hohlraum gebildet, in dem sich ein Permanentmagnet mittels eines Antriebs hin und her bewegen lässt. Der Permanentmagnet stößt andere Permanentmagnete, die beweglich an dem Stimulator befestigt sind ab, so dass sie bewegt werden, wenn der Permanentmagnet an ihnen vorbei bewegt wird und erzeugen dadurch eine stimulierende Wirkung.

Bei weiteren, durch Benutzung bekannten Vorrichtungen der eingangs genannten Art kann eine Stimulationswirkung durch eine Vibration des Stimulationskörpers erreicht werden.

Der vorliegenden Erfindung liegt die Aufgabe zugrunde, eine Vorrichtung der eingangs genannten Art zu schaffen, die eine andere Stimulationswirkung als die bekannten Vorrichtungen ermöglicht.

Erfindungsgemäß wird die Aufgabe dadurch gelöst, dass innerhalb des Stimulationskörpers mindestens ein magnetischer Mitnehmer für das Stimulationselement bewegbar angeordnet ist, der dazu vorgesehen ist, das magnetische Haltemittel des Stimulationselements in Längsrichtung des Stimulationskörpers mitzuziehen, wenn er innerhalb des Stimulationskörpers in der Längsrichtung bewegt wird.

Vorteilhaft muss keine direkte mechanische Verbindung zwischen dem Haltemittel und dem Gegenhalter vorgesehen werden.

Der Mitnehmer ist zweckmäßigerweise parallel und/oder quer zur Längsachse des Stimulationskörpers bewegbar und zieht das Stimulationselement mit, wenn er im Stimulationskörper bewegt wird.

Vorteilhaft kann mit der Vorrichtung ein sexueller Reiz erzeugt werden, der eine Stimulation durch ein männliches Glied besonders gut nachahmt. Eine zusätzliche manuelle Bewegung des Stimulationskörpers ist nicht unbedingt notwendig.

In einer Ausgestaltung der Erfindung ist das Stimulationselement austauschbar, ist auf einem Grundkörper des Stimulationskörpers, vorzugsweise in Richtung der Längsachse des Stimulationskörpers und/oder in Umfangsrichtung des Stimulationskörpers, bewegbar und bildet auf dem Grundkörper eine Auswölbung bildet.

Zweckmäßigerweise sind eine Bewegungsrichtung und/oder eine Bewegungsgeschwindigkeit, mit der das Stimulationselement auf dem Grundkörper in Richtung der Längsachse und/oder in der Umfangsrichtung bewegbar ist, vorzugsweise unabhängig voneinander, steuerbar, und/oder, vorzugsweise stufenlos, einstellbar. Die Vorrichtung kann unterschiedliche, auswechselbare Stimulationselemente für verschiedene Stimulationswirkungen umfassen. Das Stimulationselement ist zweckmäßigerweise derart vorgesehen, dass es gegen die Außenseite des Grundkörpers anliegt.

Der Stimulationskörper ist zweckmäßigerweise von einer Hülle ummantelt, die vorzugsweise aus einem flexiblen Kunststoff, vorzugsweise Latex und/oder Silikon, gebildet ist. Die Hülle ist vorzugsweise von der Vorrichtung abnehmbar, um einen Austausch des Stimulationselements gegen ein anderes Stimulationselement zu ermöglichen.

Zweckmäßigerweise weist das Stimulationselements in Längsrichtung des Stimulationskörpers eine Länge auf, die einem Dreißigstel bis zu einem Zehntel der Gesamtlänge des Stimulationskörpers entspricht. Es sind auch andere Längen vorstellbar, das Stimulationselement sollte aber maximal halb so lang sein wie der gesamte Stimulationskörper.

In einer Ausgestaltung der Erfindung ist das Stimulationselement ringförmig ausgebildet, vorzugsweise als ein den Grundkörper vollständig umgreifender Ring, der mit einem über seinen Umfang gesehen einheitlichen oder sich ändernden Außendurchmesser versehen sein kann. Beispielsweise kann eine äußere Form des Rings wellenförmig gestaltet sein oder Noppen aufweisen, um eine zusätzliche Stimulationswirkung zu erzielen.

In einer weiteren Ausführungsform der Erfindung umfasst das Stimulationselement in Umfangsrichtung gesehen im Abstand voneinander angeordnete, die Auswölbung bildende Einzelelemente, die vorzugsweise durch Kugelsegmente gebildet sind.

Zweckmäßigerweise ist auf einer dem Grundkörper zugewandten Seite des Stimulationselements mindestens ein Vorsprung vorgesehen, der in eine Führungsnut, die auf der Außenseite des Grundkörpers gebildet ist, eingreift, wobei die Führungsnut vorzugsweise quer zur Längsachse, besonders bevorzugt wendelförmig um die Längsachse des Grundkörpers gebildet ist, um eine geführte Bewegung des Stimulationselements entlang einer durch die Führungsnut gebildeten Bewegungsbahn zu ermöglichen. Nimmt der Mitnehmer durch seine Bewegung entlang der Längsachse innerhalb des Stimulationskörpers das Stimulationselement mit, wird dadurch, dass der Vorsprung entlang der Führungsnut geführt wird, das Stimulationselement auch quer zur Längsachse bewegt. Dank der magnetischen Haltekraft zwischen dem Mitnehmer und dem Stimulationselement ist es nicht notwendig, auch den Mitnehmer quer zur Längsachse zu bewegen, um eine entsprechende Bewegung des Stimulationselements zu erreichen.

In einer weiteren Ausgestaltung der Erfindung umfasst das Stimulationselement an oder/und in der Hülle angeordnete Permanentmagnete und innerhalb des Stimulationskörpers ist mindestens ein magnetisches Abstoßungselement, das entgegengesetzt zu den Permanentmagneten gepolt ist, bewegbar angeordnet. Wird das Abstoßungselement in die Nähe der Permanentmagnete bewegt, werden diese abgestoßen und dadurch die Hülle ausgewölbt. Sind an bzw. in der Hülle mehrere Permanentmagnete angeordnet, kann durch Bewegen des Abstoßungselements in Richtung der Längsachse des Stimulationskörpers erreicht werden, dass sich eine durch Abstoßung der Permanentmagnete erzeugte Auswölbung mit der Bewegung des Abstoßungselements verschiebt.

In einer Ausgestaltung der Erfindung ist eine Einrichtung zur Bewegung des Stimulationselements vorgesehen, die eine Antriebseinheit für einen innerhalb des Stimulationskörpers bewegbaren Schlitten umfasst, an dem der Gegenhalter oder das Abstoßungselement angeordnet ist.

In einer weiteren Ausführungsform weist der Stimulationskörper eine Führungseinrichtung, vorzugsweise mindestens eine Führungsschiene, auf, entlang derer der Schlitten hin und her bewegbar ist, wobei die Führungseinrichtung vorzugsweise parallel, besonders bevorzugt koaxial, zur Längsachse des Stimulationskörpers angeordnet ist. Alternativ könnte die Führungseinrichtung als Gewindestange ausgebildet sein, entlang der sich der Schlitten bewegen kann.

In einer weiteren Ausgestaltung der Erfindung umfasst der Stimulationskörper ein Längenveränderungselement, das zur Verlängerung oder Verkürzung des Stimulationskörpers in axialer Richtung im Verhältnis zu einem Grundkörper des Stimulationskörpers bewegbar ist. Vorzugsweise weist das Längenveränderungselement einen Hohlzylinder auf, der an dem Grundkörper gelagert und an diesem verschiebbar ist.

In einer Ausgestaltung der Erfindung ist zur Bewegung des Längenveränderungselements eine Gewindespindel vorgesehen. Vorzugsweise ist auf einer Innenseite des Längenveränderungselements ein Gewinde gebildet, in das ein Schubglied eingreift, das mittels eines Antriebs um die Längsachse des Grundkörpers gedreht wird und dadurch das Längenveränderungselement gegen den Grundkörper verschiebt.

In einer bevorzugten Ausführungsform der Erfindung ist der Stimulationskörper zur Veränderung seiner Länge mit Permanentmagneten versehen, die sich in einer Ausgangsposition, in der sie sich gegenseitig anziehen, und in einer Verlängerungsposition, in der sie sich gegenseitig abstoßen, anordnen lassen. Durch Anordnung der Permanentmagnete in der jeweiligen Position lässt sich das Längenveränderungselement durch Bewegung der Permanentmagnete zwischen der Ausgangsposition und der Verlängerungsposition auf dem Grundkörper bewegen.

Zweckmäßigerweise ist zumindest einer der Permanentmagnete an zumindest einem teleskopartig verlängerbaren Haltemittel angeordnet und ein Ende des Haltemittels ist mit dem Grundkörper und das andere Ende mit dem Längenveränderungselement verbunden.
Zur zusätzlichen Stimulation könnte das bewegbare Verlängerungselement mit einer Vibrationseinrichtung versehen sein, mittels derer es sich in Vibration versetzen lässt. Es versteht sich, dass die genannte Hülle dazu eingerichtet ist, sich an die Veränderung der Länge des Stimulationskörpers anzupassen. Sie kann dazu flexibel oder teilweise faltbar vorgesehen sein.

In einer besonderen Ausgestaltung der Erfindung ist die Vorrichtung derart vorgesehen, dass die Längenveränderung und die Dickenveränderung des Stimulationskörpers, ggf. separat, steuer- und/oder einstellbar ist.
In einer weiteren Ausgestaltung der Erfindung ist die Vorrichtung fernsteuerbar. Sie ist dazu zweckmäßigerweise mit einer Empfangseinrichtung, vorzugsweise einem Funkempfänger, z.B. für WLAN oder Bluetooth, versehen, der mit einer Steuerungseinrichtung für die Vorrichtung, zusammenwirkt. Die Vorrichtung kann eine eigene Fernsteuerungseinrichtung aufweisen, vorstellbar wäre aber auch, die Vorrichtung derart vorzusehen, dass sie mittels eines Mobiltelefons oder eines anderen Computers, insbesondere auch über ein Netzwerk, steuerbar ist. Die Vorrichtung kann auch ein für ihre Steuerung vorgesehenes Computerprogramm für das Mobiltelefon oder den Computer umfassen.

Die Erfindung wird nachfolgend anhand von Ausführungsbeispielen und der beiliegenden, sich auf diese Ausführungsbeispiele beziehenden Zeichnungen näher erläutert. Es zeigen:
- Fig. 1: eine Seitenansicht auf eine erfindungsgemäße Vorrichtung,
- Fig. 2: einen teilweisen Längsschnitt durch die Vorrichtung nach Fig. 1,
- Fig. 3: einen Querschnitt durch den Stimulationskörper nach Fig. 1,
- Fig. 4: einen teilweisen Längsschnitt durch die Vorrichtung nach Fig. 1 in einer anderen Stellung,
- Fig. 5: eine weitere erfindungsgemäße Vorrichtung,
- Fig. 6: eine weitere erfindungsgemäße Vorrichtung,
- Fig. 7: eine weitere erfindungsgemäße Vorrichtung,
- Fig. 8: einen Querschnitt durch einen Stimulationskörper einer weiteren erfindungsgemäßen Vorrichtung,
- Fig. 9: einen Querschnitt durch einen Stimulationskörper einer weiteren erfindungsgemäßen Vorrichtung,
- Fig. 10: einen Teil einer weiteren erfindungsgemäßen Vorrichtung,
- Fig. 11: ein Detail der Vorrichtung nach Fig. 10,
- Fig. 12: eine weitere erfindungsgemäße Vorrichtung in einem Längsschnitt,
- Fig. 13 und 14: die Vorrichtung nach Fig. 12 in verschiedenen Stellungen im Querschnitt,
- Fig. 15: die Vorrichtung nach Fig. 12 in einer anderen Stellung im Längsschnitt, und
- Fig. 16: eine weitere erfindungsgemäße Vorrichtung im Querschnitt.

Eine in Fig. 1 gezeigte Vorrichtung 1 umfasst einen phallusartig geformten Stimulationskörper 2 und ein Griffstück 4 mit Öffnungen zum Eingriff mit je einem Finger. An dem Griffstück 4 sind Schaltknöpfe 5 angeordnet, mit denen die Vorrichtung 1 ein- und ausgeschaltet sowie gesteuert werden kann.
Der Stimulationskörper 2 weist eine Ausbuchtung 6 auf, die durch in Fig. 2 gezeigte unter einer den Stimulationskörper 2 umgebenden Hülle 7 angeordnete Noppen 12 erzeugt wird. Die Hülle 7 umfasst in einem oberen Teil des Stimulationskörpers 2 einen zusammengefalteten Abschnitt 8, der bei Verlängerung des Stimulationskörpers 2 auseinanderfaltbar ist. An einem dem Griffstück 4 zugewandten Ende der Hülle 7 sind Entlüftungsöffnungen 9 vorgesehen, durch die bei Verkürzung der Verlängerung des Stimulationskörpers 2 Luft aus- oder einströmen kann.

Wie Fig. 2 zeigt, weist der Stimulationskörper 2 einen aus einem Grundkörper 3 des Stimulationskörpers 2 ausschiebbaren Hohlzylinder 10 auf. Der Grundkörper 3 bildet einen Abschnitt der Außenfläche des Stimulationskörpers 2, entlang dem die Noppen 12, die z.B. durch Kugelsegmente o. dgl. gebildet sein können, bewegbar sind. Der Stimulationskörper 2 ist durch Bewegung des Hohlzylinders 10 verlänger- oder verkürzbar. In dem Stimulationskörper 2 ist eine genauer in Fig. 3 gezeigte Antriebsstange 14 angeordnet, die mittels eines Antriebs 13 um die Längsachse des Stimulationskörpers 2 drehbar ist und an deren Enden Laufrollen 15 angebracht sind, die in ein in dem Hohlzylinder 10 gebildetes Innengewinde 16 eingreifen. Bei Drehung der Antriebsstange 14 wird der Hohlzylinder 10 je nach Drehrichtung aus dem Grundkörper 3 heraus- oder in ihn hineinbewegt. Fig. 4 zeigt den Stimulationskörper 2 in einem verlängerten Zustand, in dem der Abschnitt 8 der Silikonhülle 7 auseinandergefaltet ist.
An der Antriebsstange 14 kann in Abstand von der Drehachse ein Gewicht 17 befestigt sein, welches bei deren Drehung eine Unwucht bewirkt. Dadurch wird bei der Längenveränderung des Stimulationskörpers 2 erreicht, dass die Vorrichtung 1 vibriert.

Ein in Fig. 2 gezeigter elektrischer Antrieb 18 ist zur Drehung einer Gewindestange 19 vorgesehen, die koaxial zur Längsachse des Stimulationskörpers 2 angeordnet und an ihrem oberen Ende mit dem Stimulationskörper 2 drehbar verbunden ist. Entlang der Gewindestange 19 kann sich ein Schlitten 20 bewegen, der mittels einer Mutter mit der Gewindestange 19 verbunden ist und an dem Magnete 21 angebracht sind. Die Magnete 21 bilden magnetische Gegenhalter für hier nicht gezeigte Magnete, die an den Noppen 12 angeordnet sind und von den Magneten 21 angezogen werden.
Bei einer Bewegung des Schlittens 20 entlang der Gewindestange 19 nehmen die Magnete 21 die Noppen 12 mit, sodass die Noppen 12 in Längsrichtung des Stimulationskörpers 2 entlang der Außenseite des Stimulationskörpers 2 bewegt werden.

Es wird nun auf die Figuren 5 bis 16 Bezug genommen, wo gleiche oder gleichwirkende Teile mit derselben Bezugszahl wie in Fig. 1 und 2 bezeichnet sind und der betreffenden Bezugszahl jeweils ein Buchstabe beigefügt ist.

Eine weitere, in Fig. 5 gezeigte Vorrichtung 1a unterscheidet sich von derjenigen nach den Figuren 1 bis 4 dadurch, dass auf einer Außenseite eines Stimulationskörpers 2a vier Nuten 22 gebildet sind, die in Längsrichtung des Stimulationselements 2a verlaufen und eine geschwungene Form aufweisen. In jeder der Nuten 22 sitzt eine Noppe 12a, die auf ihrer dem Stimulationskörper 2a zugewandten Seite mit einem hier nicht gezeigten Vorsprung versehen ist, der in die Nut 22 eingreift. Werden mittels des in Figuren 1 bis 4 beschriebenen Antriebs im Inneren des Stimulationskörpers 2a hier nicht gezeigte Magnete 21a bewegt, nehmen die Magnete 21a aufgrund magnetischer Anziehungskräfte der Noppen 12a mit, wobei die Noppen 12a entlang der Nut 22 mitgezogen werden und somit nicht nur in Längsrichtung des Stimulationskörpers 2a, sondern auch quer dazu bewegt werden.

Bei einer weiteren erfindungsgemäßen Vorrichtung 1b, die in Fig. 6 gezeigt ist, ist auf einem Stimulationskörpers 2b ein Ring 23 angeordnet, auf dessen Außenseite in Umfangsrichtung gesehen im Abstand voneinander Gruppen von jeweils drei Noppen 12b gebildet sind. Auf einer Außenseite des Stimulationskörpers 2b ist eine quer zur Längsachse des Stimulationskörpers 2b angeordnete Nut 22b gebildet, in die der Ring 23 mit einem auf seiner Innenseite gebildeten Vorsprung (hier nicht gezeigt) eingreift. Werden mittels des in den Figuren 2 bis 4 beschriebenen Antriebs im Inneren des Stimulationskörpers 2b angeordnete, hier nicht gezeigte Magnete 21 b verschoben, wird der Ring 23 entlang der Nut 22b mitbewegt, sodass die Noppen 12b eine helixförmige Bewegung durchführen.

Fig. 7 zeigt eine weitere erfindungsgemäße Vorrichtung 1c, die sich von den Vorrichtungen nach den Figuren 1 bis 6 dadurch unterscheidet, dass eine Ausbuchtung 6c auf einer Außenfläche eines Stimulationskörpers 2c durch ein Luftpolster 30 gebildet ist, das sich zwischen dem Stimulationskörpers 2c und einer Hülle 7c wie nachfolgend erläutert ausbildet. In der Hülle 7c sind im Abstand voneinander und gleichmäßig verteilt mehrere flache Permanentmagnete 24 eingebracht. Wird wie anhand der Figuren 1 bis 4 erläutert im Inneren des Stimulationskörpers 2c ein Magnet 21c bewegt, der entgegengesetzt zu den Permanentmagneten 24 gepolt ist, werden die Permanentmagnete 24 abgestoßen und buchten die Hülle 7c aus. Die Ausbuchtung 6c bewegt sich dementsprechend mit dem Magnet 21c mit.

Fig. 8 zeigt einen Querschnitt durch einen Stimulationskörper 2d mit einer Antriebseinrichtung 25 einer weiteren erfindungsgemäßen Vorrichtung 1d, die eine in Längsrichtung des Stimulationskörpers 2d angeordnete, mittels eines in Fig. 2 gezeigten Antriebs 18 drehbare Gewindestange 19d aufweist, an der beweglich eine Doppelmutter 26 angeordnet ist. Mit der Doppelmutter 26 fest verbunden sind Gestängeelemente 27, an deren der Innenseite des Stimulationskörpers 2d zugewandten Enden Magnete 28 angebracht sind, die mit einem Vorsprung 29 in ein auf der Innenseite des Stimulationskörpers 2d vorgesehenes Gewinde eingreifen. Bei der Drehung der Gewindestange 19d bewegt sich die Doppelmutter 26 entlang der Gewindestange 19d und dreht sich dabei um eine zur Gewindestange 19d koaxiale Drehachse. Dabei werden mit Magneten versehene Noppen 12d, die gegen die Außenseite des Stimulationskörpers 2d unter einer Silikonhülle 7d an einer Position anliegen, an der sich auf der Innenseite die Magnete 28 befinden, von den Magneten 28 angezogen und wendelförmig um die Längsachse des Stimulationskörpers 2d auf dessen Außenseite mitbewegt.
Der Vorsprung 29 könnte anstatt in das Gewinde auch in eine auf der Innenseite des Stimulationskörpers 2d eingebrachte, vorzugsweise quer zur Längsrichtung Stimulationskörpers 2d verlaufende, Nut (hier nicht gezeigt) eingreifen, sodass die Strecke, auf der die Noppen 12d bewegt werden, vom Verlauf der Nut abhängt. Es versteht sich, dass die Nut wie oben anhand der Fig. 5 und 6 erläutert, helixförmig gebildet sein oder eine geschwungene Form aufweisen könnte.

Es versteht sich, dass statt der vier Gestängeelemente 27 auch eine kleinere oder größere Anzahl an Gestängeelementen vorgesehen werden könnte.

Fig. 9 zeigt einen Querschnitt durch einen Stimulationskörper 2e einer weiteren erfindungsgemäßen Vorrichtung 1e, die sich von der in Fig. 8 gezeigten Vorrichtung dadurch unterscheidet, dass eine lokale Ausbuchtung 6e einer Hülle 7e durch ein zwischen Stimulationskörper 2e und einer Hülle 7e ausgebildetes Luftpolster 30e gebildet wird. Das Luftpolster 30e bildet sich, wie oben anhand der Fig. 7 erläutert, durch magnetische Abstoßungskräfte zwischen Permanentmagneten 24e, die in der Hülle 7e angeordnet sind und im Inneren des Stimulationskörpers 2e vorgesehene Magnete 28e.

In den Figuren 10 und 11 zeigt in einem weiteren Ausführungsbeispiel eine Möglichkeit Magnete 21f im Inneren eines Stimulationskörpers 2f einer weiteren erfindungsgemäßen Vorrichtung 1f zu bewegen, um Noppen 12f oder in einer Hülle angeordnete Magnete zur Ausbildung eines Luftpolsters zu bewegen. Die Magnete 21f sind an einem Schlitten 20f befestigt, der wie Fig. 11 genauer zeigt, vier Räder 31 aufweist, die entlang einer Stange 32 bei Bewegung des Schlittens 20f entlang laufen können. Der Schlitten 20f ist ferner mit einem Zahnriemen 33 verbunden, der über zwei Zahnräder 34,35 geführt ist. Wird das Zahnrad 34 mittels eines hier nicht gezeigten Antriebs in Drehung gesetzt, wird der Zahnriemen 33 zusammen mit dem Schlitten 20f bewegt. Dabei nimmt der Magnet 21f eine ebenfalls mit einem Magneten 36 versehene Noppe 12f wie oben erläutert mit.
Die in den Figuren 10 und 11 beschriebene Antriebseinrichtung eignet sich insbesondere auch für Stimulationskörper, die abweichend von den in den Figuren gezeigten Stimulationskörpern eine gebogene Form aufweisen könnten.

Die Figuren 12 bis 15 zeigen einen weiteren Mechanismus zur Veränderung der Länge eines Stimulationskörpers 2g. Im Innern eines Grundkörpers 3g des Stimulationskörpers 2 g befindet sich eine Einrichtung zum Verschieben eines Hohlzylinders 10g. Die Einrichtung weist eine ausziehbare, koaxial zur Längsachse des Stimulationskörpers 2g angeordnete mittlere Teleskopstange 37 auf, die um ihre Längsachse drehbar gelagert ist und mittels eines ein Getriebe 38 aufweisenden Antriebs 13g gedreht werden kann. An der Teleskopstange 37 sind in Abstand voneinander vier Schlitten 39 angeordnet, die ein in Fig. 13 gezeigtes Stabelement 40 aufweisen, an dessen Enden Magnete 41 angebracht sind. In Längsrichtung des Stimulationskörpers 2g benachbarte Magnete 41 ziehen sich gegenseitig an und werden durch in Fig. 15 gezeigte Abstandhalter 42 in Abstand voneinander gehalten.
Parallel zur Längsachse des Stimulationskörpers 2g sind zwei ausziehbare Schienen 43 vorgesehen, an denen fünf Schlitten 44 angeordnet sind, an denen Magnete 45 befestigt sind. Unmittelbar benachbarte Magnete 45 ziehen sich an und werden durch Abstandhalter 42 in Abstand voneinander gehalten. Die beiden Schienen 43 sind über einen in Fig. 13 gezeigten Steg 47 fest miteinander verbunden.

Im Folgenden wird erläutert, wie die Länge des Stimulationskörpers 2g verstellt werden kann.
Im unverlängerten Zustand (Fig. 12) ist das Stabelement 40 mit den an seinen Enden angeordneten Magneten 41 in der in Fig. 13 gezeigten Ausgangsposition angeordnet.
Zur Verlängerung des Stimulationskörpers 2g wird die Teleskopstange 37 um 90° um ihre Längsachse gedreht, so dass sich wie in Fig. 14 gezeigt die Magnete 41 jeweils zwischen die Magnete 45 zweier benachbarter Schlitten 44 schieben. Da die Magnete 41 und 45 an jeweils einander zugewandten Abschnitten entgegengesetzt gepolt sind, stoßen sich die Magnete 41,45 voneinander ab. Dadurch wird der Hohlzylinder 10g aus dem Grundkörper 3g herausbewegt und der Stimulationskörper 2g verlängert. Fig. 15 zeigt das Stimulationselement 2g im ausgefahrenen Zustand mit entsprechender Anordnung der Magnete 41,45.

Um den Stimulationskörper 2g wieder zu verkürzen, wird die Teleskopstange 37 aus der in Fig. 14 gezeigten Endposition in die in Fig. 13 gezeigte Ausgangsposition zurückgedreht. Durch zwischen benachbarten Magneten 41,45 wirkende Anziehungskräfte werden die Schlitten 44 nach der Drehung der Teleskopstange 37 wieder aufeinander zubewegt und die äußeren Führungsschienen 43 wieder in die in Fig. 12 gezeigte Stellung zurückgeschoben.

Es versteht sich, dass durch ein wechselndes Drehen der Teleskopstange 37 eine abwechselnde, ggf. oszillierende Verlängerung und Verkürzung des Stimulationskörpers 2g möglich ist.

Eine in Fig. 16 gezeigte drehbare Antriebsstange 14h einer weiteren erfindungsgemäßen Vorrichtung unterschiedet von derjenigen nach Fig. 3 dadurch, dass in Längsrichtung der Antriebsstange 14h bewegbar ein Gewicht 17h angeordnet ist. Eine Feder 53 ist an ihrem einen Ende mit dem Gewicht 17h und an ihrem anderen Ende mit einer Federhalterung 52 der Antriebsstange 14h verbunden. Je größer die Geschwindigkeit ist, mit der sich die Antriebsstange 14h dreht, desto größer ist eine auf das Gewicht 17h wirkende Fliehkraft, die eine Bewegung des Gewichts 17h entgegen einer Federkraft der Feder 53 bewirkt. Je weiter das Gewicht 17h von der Längsachse eines Stimulationskörpers 2h, um die die Antriebsstange 14h gedreht wird, wegbewegt wird, desto größer wird eine auf die Vorrichtung wirkendende Unwucht, die eine Vibration des Stimulationskörpers zur Folge hat.

Für die verschiedenen oben beschriebenen Vorrichtungen 1,1a, 1b, 1c, 1d, 1e, 1f, 1g können die Bewegungen der jeweiligen Stimulationskörper 2,2a,2b,2c,2d,2e,2f,2g,2h und der jeweiligen Hohlzylinder 10, 10a, 10b, 10c, 10d, 10e, 10f, 10g unabhängig voneinander gesteuert werden.
Die Steuerung kann durch Betätigung der Schaltknöpfe 5,5a erfolgen. Alternativ könnten die Vorrichtungen auch mit einem Funkempfänger versehen sein, so dass sie sich mit einer Fernsteuerung steuern lassen. Eine solche Fernsteuerung könnte durch eine eigens für die Vorrichtung vorgesehene Fernsteuereinrichtung gebildet sein. Vorstellbar wäre allerdings auch, die Vorrichtungen zur Steuerung mittels eines Computers oder eines Smartphones, ggf. per WLAN oder Bluetooth, und/oder über ein Computernetzwerk vorzusehen. Es ist außerdem möglich, dass die jeweiligen Bewegungsgeschwindigkeiten von einem Benutzer durch Betätigung der Schaltknöpfe 5,5a unabhängig voneinander geregelt und/oder gesteuert werden können.
Es versteht sich, dass die Stimulationskörper abweichend von den oben erläuterten Vorrichtungen auch eine gebogene Form aufweisen könnten.

Ferner wäre vorstellbar, eine Vorrichtung vorzusehen, die zwei oder mehrere der Stimulationskörper aufweist.

## Patentansprüche

1. Vorrichtung zur sexuellen Stimulation des menschlichen Körpers, die einen phallusartig geformten Stimulationskörper (2) umfasst, der abschnittsweise in seiner Dicke (6) veränderbar ist und zur abschnittsweisen Veränderung der Dicke (6) ein Stimulationselement (12) aufweist, wobei das Stimulationselement (12;23) mindestens ein magnetisches Haltemittel aufweist,
**dadurch gekennzeichnet,**
**dass** innerhalb des Stimulationskörpers (2) mindestens ein magnetischer Mitnehmer (21) für das Stimulationselement (12;23) bewegbar angeordnet ist, der dazu vorgesehen ist, das Stimulationselement (12;23) in Längsrichtung des Stimulationskörpers (2) mitzuziehen, wenn er innerhalb des Stimulationskörpers (2) in der Längsrichtung bewegt wird.

2. Vorrichtung nach Anspruch 1,
**dadurch gekennzeichnet,**
**dass** das Stimulationselement (12) austauschbar ist.

3. Vorrichtung nach Anspruch 2,
**dadurch gekennzeichnet,**
**dass** das Stimulationselement (12;23) in Richtung der Längsachse des Stimulationskörpers (2) und/oder in Umfangsrichtung des Stimulationskörpers (2) bewegbar ist.

4. Vorrichtung nach Anspruch 2 oder 3,
**dadurch gekennzeichnet,**
**dass** das Stimulationselement (12;23) auf einem Grundkörper (3) des Stimulationskörpers (2) angeordnet ist und auf dem Grundkörper (3) eine Auswölbung (6) bildet.

5. Vorrichtung nach einem der Ansprüche 2 bis 4,
**dadurch gekennzeichnet,**
**dass** das magnetische Haltemittel ein Permanentmagnet ist.

6. Vorrichtung einem der Ansprüche 2 bis 5,
**dadurch gekennzeichnet,**
**dass** das Stimulationselement (12;23) ringförmig ausgebildet ist und vorzugsweise einen Grundkörper (3) des Stimulationskörpers (2) vollständig umschließt.

7. Vorrichtung nach einem der Ansprüche 2 bis 6,
**dadurch gekennzeichnet,**
**dass** das Stimulationselement (12;23) in Umfangsrichtung gesehen im Abstand voneinander angeordnete, eine Auswölbung bildende Einzelsegmente aufweist, die vorzugsweise zur Bildung der Auswölbung durch Kugelsegmente gebildet sind.

8. Vorrichtung nach einem der Ansprüche 2 bis 7,
**dadurch gekennzeichnet,**
**dass** auf einer einem Grundkörper (3) des Stimulationskörpers (2) zugewandten Seite des Stimulationselements (12;23) mindestens ein Vorsprung vorgesehen ist, der in eine Führungsnut (22), die auf der Außenseite des Grundkörpers (2) gebildet ist, eingreift, wobei die Führungsnut (22) vorzugsweise quer zur Längsachse des Grundkörpers (2), besonders bevorzugt wendelförmig, um die Längsachse des Grundkörpers (2) gebildet ist.

9. Vorrichtung nach einem der Ansprüche 2 bis 8,
**dadurch gekennzeichnet,**
**dass** das Stimulationselement (12;23) Magnete (24) umfasst, die an oder in einer den Grundkörper (2) umgebenden Hülle (7) angeordnet sind, und innerhalb des Grundkörpers (2) mindestens ein magnetisches Abstoßungselement (21) bewegbar angeordnet ist.

10. Vorrichtung nach einem der Ansprüche 2 bis 9,
**gekennzeichnet durch** zumindest einen innerhalb des Stimulationskörpers bewegbaren Schlitten (20) zum Bewegen des Stimulationselements (12).

11. Vorrichtung nach Anspruch 10,
**dadurch gekennzeichnet,**
**dass** an dem Schlitten (20) zumindest ein magnetischer Gegenhalter (21) oder mindestens ein magnetisches Abstoßungselement (21) angeordnet ist.

12. Vorrichtung nach einem der Ansprüche 1 bis 11,
**dadurch gekennzeichnet,**
**dass** der Stimulationskörper (2) eine Führung, vorzugsweise mindestens eine Führungsschiene (36) oder eine Gewindestange (19), aufweist, entlang derer der Schlitten (20) bewegbar ist, wobei die Führungsschiene (32) vorzugsweise parallel, besonders bevorzugt koaxial zur Längsachse des Stimulationskörpers (2) angeordnet ist.

13. Vorrichtung nach einem der Ansprüche 1 bis 12,
**dadurch gekennzeichnet,**
**dass** der Stimulationskörper (2g) ein Längenveränderungselement (10g) umfasst, das zur Verlängerung oder Verkürzung des Stimulationskörpers in axialer Richtung im Verhältnis zu einem Grundkörper (3g) des Stimulationskörpers (2g) bewegbar ist und vorzugsweise einen Hohlzylinder aufweist, der an dem Grundkörper (3g) gelagert und verschiebbar ist.

14. Vorrichtung nach einem der Ansprüche 1 bis 13,
**dadurch gekennzeichnet,**
**dass** der Stimulationskörper (2g) zur Veränderung seiner Länge mit Permanentmagneten versehen ist, sich die Permanentmagnete in einer Ausgangsposition, in der sie sich gegenseitig anziehen, und in einer Verlängerungsposition, in der sie sich gegenseitig abstoßen, anordnen lassen und sich das Längenveränderungselement (10g) durch Bewegung der Permanentmagnete zwischen der Ausgangsposition und der Verlängerungsposition auf dem Grundkörper (3g) bewegen lässt.

15. Vorrichtung nach den Ansprüchen 13 oder 14,
**dadurch gekennzeichnet,**
**dass** zumindest einer der Permanentmagnete an zumindest einem teleskopartig verlängerbaren Haltemittel angeordnet ist und ein Ende des Haltemittels mit dem Grundkörper (3g) und das andere Ende mit dem Längenveränderungselement (10g) verbunden ist.

## Claims

1. Device for sexual stimulation of the human body, said device comprising a phallus-shaped stimulation body (2) whose thickness (6) is variable in regions and which has a stimulation element (12) permitting the regional variation of the thickness (6), wherein the stimulation element (12; 23) has at least one magnetic holding means, **characterized in that** at least one magnetic carrier (21) for the stimulation element (12; 23) is arranged movably inside the stimulation body (2) and is intended to entrain the stimulation element (12; 23) in the longitudinal direction of the stimulation body (2) when it is moved in the longitudinal direction inside the stimulation body (2).

2. Device according to Claim 1, **characterized in that** the stimulation element (12) is exchangeable.

3. Device according to Claim 2, **characterized in that** the stimulation element (12; 23) is movable in the direction of the longitudinal axis of the stimulation body (2) and/or in the circumferential direction of the stimulation body (2).

4. Device according to Claim 2 or 3, **characterized in that** the stimulation element (12; 23) is arranged on a main body (3) of the stimulation body (2) and forms a bulge (6) on the main body (3).

5. Device according to one of Claims 2 to 4, **characterized in that** the magnetic holding means is a permanent magnet.

6. Device according to one of Claims 2 to 5, **characterized in that** the stimulation element (12; 23) is ring-shaped and preferably completely encloses a main body (3) of the stimulation body (2) .

7. Device according to one of Claims 2 to 6, **characterized in that** the stimulation element (12; 23) has individual segments which are arranged at a distance from one another, as seen in the circumferential direction, and form a bulge, and which are preferably formed by ball segments in order to form the bulge.

8. Device according to one of Claims 2 to 7, **characterized in that** at least one projection is provided on a side of the stimulation element (12; 23) facing towards a main body (3) of the stimulation body (2), which projection engages in a guide groove (22) formed on the outside of the main body (2), wherein the guide groove (22) is preferably formed transversely with respect to the longitudinal axis of the main body (2), particularly preferably in a helical shape, about the longitudinal axis of the main body (2).

9. Device according to one of Claims 2 to 8, **characterized in that** the stimulation element (12; 23) comprises magnets (24) which are arranged on or in a sheath (7) surrounding the main body (2), and at least one magnetic repulsion element (21) is arranged movably inside the main body (2).

10. Device according to one of Claims 2 to 9, **characterized by** at least one slide (20) movable inside the stimulation body in order to move the stimulation element (12).

11. Device according to Claim 10, **characterized in that** at least one magnetic abutment (21) or at least one magnetic repulsion element (21) is arranged on the slide (20).

12. Device according to one of Claims 1 to 11, **characterized in that** the stimulation body (2) has a guide, preferably at least one guide rail (36) or a threaded rod (19), along which the slide (20) is movable, wherein the guide rail (32) is arranged preferably parallel, particularly preferably coaxial, to the longitudinal axis of the stimulation body (2).

13. Device according to one of Claims 1 to 12, **characterized in that** the stimulation body (2g) comprises a length adjustment element (10g) which is movable in order to lengthen or shorten the stimulation body in the axial direction in relation to a main body (3g) of the stimulation body (2g) and preferably has a hollow cylinder which is mounted on and displaceable on the main body (3g).

14. Device according to one of Claims 1 to 13, **characterized in that** the stimulation body (2g) is provided with permanent magnets in order to vary its length, the permanent magnets can be arranged in a starting position, in which they mutually attract, and in a lengthening position, in which they mutually repel, and the length adjustment element (10g) can be moved on the main body (3g) by movement of the permanent magnets between the starting position and the lengthening position.

15. Device according to either of Claims 13 and 14, **characterized in that** at least one of the permanent magnets is arranged on at least one telescopically lengthenable holding means, and one end of the holding means is connected to the main body (3g), and the other end is connected to the length adjustment element (10g).

## Revendications

1. Dispositif pour la stimulation sexuelle du corps humain, qui comprend un corps de stimulation (2) en forme de phallus, dont l'épaisseur (6) peut être modifiée par sections et présentant, pour la modification par sections de l'épaisseur (6), un élément de stimulation (12), l'élément de stimulation (12 ; 23) présentant au moins un moyen de retenue magnétique, **caractérisé en ce qu'**au moins un élément d'entraînement magnétique (21) pour l'élément de stimulation (12 ; 23) est disposé de manière mobile à l'intérieur du corps de stimulation (2) et est destiné à entraîner l'élément de stimulation (12 ; 23) dans la direction longitudinale du corps de stimulation (2) lorsqu'il est déplacé dans la direction longitudinale à l'intérieur du corps de stimulation (2).

2. Dispositif selon la revendication 1, **caractérisé en ce que** l'élément de stimulation (12) est remplaçable.

3. Dispositif selon la revendication 2, **caractérisé en ce que** l'élément de stimulation (12 ; 23) est mobile en direction de l'axe longitudinal du corps de stimulation (2) et/ou dans la direction périphérique du corps de stimulation (2).

4. Dispositif selon la revendication 2 ou 3, **caractérisé en ce que** l'élément de stimulation (12 ; 23) est disposé sur un corps de base (3) du corps de stimulation (2) et forme une protubérance (6) sur le corps de base (3).

5. Dispositif selon l'une quelconque des revendications 2 à 4, **caractérisé en ce que** l'élément de retenue magnétique est un aimant permanent.

6. Dispositif selon l'une quelconque des revendications 2 à 5, **caractérisé en ce que** l'élément de stimulation (12 ; 23) est conçu en forme annulaire et entoure de préférence complètement un corps de base (3) du corps de stimulation (2).

7. Dispositif selon l'une quelconque des revendications 2 à 6, **caractérisé en ce que** l'élément de stimulation (12 ; 23), vu dans la direction périphérique, présente des segments individuels formant une protubérance, disposés à une certaine distance les uns des autres, qui sont de préférence formés par des segments sphériques pour la formation de la protubérance.

8. Dispositif selon l'une quelconque des revendications 2 à 7, **caractérisé en ce qu'**au moins une partie saillante est disposée sur un côté, orienté vers le corps de base (3) du corps de stimulation (2), de l'élément de stimulation (12 ; 23), qui s'engage dans une rainure de guidage (22), qui est formée sur le côté externe du corps de base (2), la rainure de guidage (22) étant de préférence formée de manière transversale par rapport à l'axe longitudinal du corps de base (2), de manière particulièrement préférée en spirale, autour de l'axe longitudinal du corps de base (2).

9. Dispositif selon l'une quelconque des revendications 2 à 8, **caractérisé en ce que** l'élément de stimulation (12 ; 23) comprend des aimants (24) qui sont disposés sur ou dans une enveloppe (7) entourant le corps de base (2) et au moins un élément de répulsion magnétique (21) est disposé de manière mobile à l'intérieur du corps de base (2).

10. Dispositif selon l'une quelconque des revendications 2 à 9, **caractérisé par** au moins un coulisseau (20) mobile à l'intérieur du corps de stimulation pour le déplacement du corps de stimulation (12).

11. Dispositif selon la revendication 10, **caractérisé en ce qu'**au moins un contre-support magnétique (21) ou au moins un élément de répulsion magnétique (21) est disposé au niveau du coulisseau (20).

12. Dispositif selon l'une quelconque des revendications 1 à 11, **caractérisé en ce que** le corps de stimulation (2) présente un guidage, de préférence au moins un rail de guidage (36) ou une tige filetée (19), le long duquel/de laquelle le coulisseau (20) peut être déplacé, les rails de guidage (32) étant de préférence disposés parallèlement, de manière particulièrement préférée coaxialement par rapport à l'axe longitudinal du corps de stimulation (2).

13. Dispositif selon l'une quelconque des revendications 1 à 12, **caractérisé en ce que** le corps de stimulation (2 g) comprend un élément de modification de la longueur (10 g) qui est mobile, pour allonger ou raccourcir le corps de stimulation, dans la direction axiale par rapport à un corps de base (3 g) du corps de stimulation (2 g) et qui présente de préférence un cylindre creux qui est logé sur le corps de base (3 g) et mobile par rapport à celui-ci.

14. Dispositif selon l'une quelconque des revendications 1 à 13, **caractérisé en ce que** le corps de stimulation (2 g), pour la modification de sa longueur, est pourvu d'aimants permanents, les aimants permanents peuvent être disposés dans une position de départ, dans laquelle ils s'attirent mutuellement, et dans une position d'allongement, dans laquelle ils se repoussent mutuellement, et l'élément de modification de la longueur (10 g) peut être déplacé entre la position de départ et la position d'allongement sur le corps de base (3 g) par le déplacement des aimants permanents.

15. Dispositif selon les revendications 13 ou 14, **caractérisé en ce qu'**au moins un des aimants permanents est disposé au niveau d'au moins un moyen de retenue pouvant être allongé de manière télescopique et une extrémité du moyen de retenue est reliée au corps de base (3 g) et l'autre extrémité est reliée à l'élément de modification de la longueur (10 g).
